# EUROPÄISCHE PATENTSCHRIFT

(11) **EP 0 559 619 B1**
(45) Veröffentlichungstag und Bekanntmachung des Hinweises auf die Patenterteilung: **25.10.1995**
(21) Anmeldenummer: 93810140.9
(22) Anmeldetag: 26.02.1993
(51) Int. Cl.: F24B 5/02, F24B 1/19

(54) **Cheminée mit Primär- und Sekundärluft**
Fireplace with primary and secondary air supply
Cheminée à air primaire et secondaire

(30) Priorität: 05.03.1992 CH 699/92
(43) Veröffentlichungstag der Anmeldung: 08.09.1993
(73) Patentinhaber: Frei, Martin, CH-9434 Au/SG (CH)
(72) Erfinder: Frei, Martin, CH-9434 Au/SG (CH)
(74) Vertreter: Bosshard, Ernst

(56) Entgegenhaltungen:
- EP-A- 0 480 870
- FR-A- 1 063 966
- FR-A- 2 574 161
- GB-A- 784 172
- US-A- 4 856 491

## Beschreibung

Die Erfindung bezieht sich auf ein Cheminée mit einer Brennkammer die von Seitenwänden umgeben ist und eine bewegliche Scheibe oder Tür vorhanden ist, mit einem Aschenbehälter unterhalb des Feuerrostes und mit mindestens einer Zufuhrleitung für die der Brennkammer zuzuführenden Verbrennungsluft, wobei die Verbrennungsluft in Form von Primär und Sekundärluft durch eine steuerbare Drosseleinrichtung der Brennkammer zuführbar ist, die Primärluft durch einen Kanal der Brennkammer von unten her zuführbar ist und für die Sekundärluft mindestens ein Vertikalkanal vorhanden ist, der an seinem obern Ende in einen Querkanal mit Auslassöffnung einmündet.

Um bei Cheminées eine möglichst schadstoffarme Verbrennung und einen hohen Wirkungsgrad zu erhalten, ist es notwendig, die der Brennkammer zugeführte Verbrennungsluft mengenmässig zu steuern und in Anpassung an den fortschreitenden Verbrennungsverlauf zu dosieren. Dabei kommt die Art der Luftzuführung zum Brenngut eine erhebliche Bedeutung zu, um einerseits ein Erlöschen der Flamme zu vermeiden und andererseits einen unnötig schnellen Abbrand mit Schadstoffbelastung der Rauchgase zu vermeiden.

Die FR-A-1 063 966 zeigt einen Ofen mit von oben zugänglicher Beschickungsöffnung, mit einer Vorrichtung zur Regulierung der Zufuhr von Verbrennungsluft zur Feuerstelle. Die Primärluft wird über einen Kanal von unten her dem Rost zugeführt und Sekundärluft gelangt durch einen sich ausserhalb der Brennkammer befindlichen Kanal oben durch horizontal gerichtete Auslassöffnungen in das Innere der Brennkammer. Ein derartiger Ofen ist seiner Konzeption nach nicht für die Erzeugung von Warmluft für weitere Zimmer vorgesehen. Je nach Lage eines Drehschiebers lässt sich die Zufuhr von Primär- oder Sekundärluft beeinflussen. Da mit einer derartigen Luftführung keine vollständige Verbrennung zustande kommt, ist die Zufuhr von Territärluft vorgesehen.

Aus der FR-A-2 574 161 geht eine Heizeinrichtung hervor, bei der eine Unterteilung der Verbrennungsluft erfolgt, indem ein Teilstrom den Feuerrost durchdringt und ein anderer Teilstrom in getrennten Kanälen nach oben strömt. Im obern Teil der Heizeinrichtung ist eine Nachverbrennung durch einen zusätzlich abgezweigten Luftstrom vorgesehen.

Die nicht vorveröffentlichte EP-A-0 480 870 zeigt eine Feuerungsanlage der eingangs erwähnten Art, wobei Vertikalkanäle ausserhalb des Brennraumes angeordnet sind und der Aschenbehälter im Abstand vom Feuerrost auf einem Zwischenboden aufliegt.

Mit der Erfindung soll die Aufgabe gelöst werden, bei einem Cheminées der eingangs erwähnten Art eine optimale Zufuhr der Verbrennungsluft in die Brennkammer zu erreichen, zur Erzielung eines möglichst gleichmässigen, schadstoffarmen Verbrennungsprozesses mit hohem Wirkungsgrad.

Diese Aufgabe wird dadurch gelöst, dass die bewegliche Scheibe die Brennkammer frontseitig abschliesst, für die Zufuhr von Primärluft zur Brennkammer ein mit Luftdurchtrittsöffnungen versehener, den Aschenbehälter oben umgebender Rahmen vorhanden ist, der Aschenbehälter mit seinem nach aussen abragenden Rand auf dem Rahmen aufliegt und die Luftdurchtrittsöffnungen des Rahmens in einen spaltförmigen Zwischenraum unterhalb des geschlitzten Feuerrostes einmünden, der mindestens eine Vertikalkanal im Innern der Brennkammer angeordnet ist und am obern Ende in einen Querkanal mit schräg nach unten gerichteten Auslassöffnungen einmündet zur Zufuhr der Sekundärluft von oben in die Brennkammer.

Durch die Luftführung, bei welcher einerseits die Primärluft dosiert von unten dem Feuerrost über einen spaltförmigen Zwischenraum in beruhigter Strömung zugeführt wird und anderseits der Brennkammer von oben her vorgewärmte, dosierte Sekundärluft zugeführt wird, lässt sich der Verbrennungsvorgang optimieren, ein hoher Wirkungsgrad erhalten und den Schadstoffgehalt der Abgase verringern.

In der Zeichnung ist ein Ausführungsbeispiel des Erfindungsgegenstandes dargestellt und wird nachfolgend näher beschrieben.

Es zeigen:
- Fig. 1: eine perspektivische Ansicht eines Cheminées in schematischer Darstellung
- Fig. 2: einen Querschnitt durch das Cheminée
- Fig. 3: einen Schnitt nach der Linie III-III in Fig. 2
- Fig. 4: einen Schnitt nach der Linie IV-IV in Fig. 2
Das Cheminée 1 gemäss Figur 1 enthält einen äusseren Stahlmantel 2 der Schamottsteine od. dgl. feuerfestes Material umgibt. Die Brennkammer 3 ist seitlich geschlossen und frontseitig durch eine Oeffnung zugänglich. Diese kann durch eine in einem Scheibenrahmen 4 gehaltene Scheibe 17 oder eine Tür überdeckt werden. Dieser Scheibenrahmen 4 samt Scheibe 17 ist in an sich bekannter Weise höhenverstellbar und vorzugsweise mit einem Gegengewicht versehen, sodass die Scheibe 17 leichtgängig vertikal verschiebbar ist. Bei Verwendung einer Tür kann diese um eine Vertikalachse schwenkbar sein.
Im Unterteil 11 befindet sich mindestens eine Oeffnung 5 für eine Luftzufuhr, die nach ihrer Erwärmung durch einen Wärmetauscher auf der Oberseite über zwei Warmluft-Austrittsöffnungen 6 austreten kann. Eine Kaminöffnung 7 dient für den Abzug der Rauchgase.

Für eine zeitlich geregelte und dosierte Zufuhr von der Brennkammer zuzuführende Verbrennungsluft sind frontseitig unterhalb des Brennraumbodens 13 schlitzartige Oeffnungen 8 vorhanden, welche die Verbrennungsluft in Primär- und Sekundärluft aufteilt. Hinter diesen Oeffnungen 8 befinden sich einen Drosseleinrichtung 10 mit einem Schieber 14 der Schlitzen 23 aufweist. Der Schieber 21 ist entweder von Hand oder vorzugsweise zeitlich gesteuert motorisch linear in Richtung des Doppelpfeiles A verstellbar um die Luftzufuhr in die Brennkammer 3 mengenmässig und zeitabhängig zu regeln. Die Verbrennungsluft ist in Primärluft 26 und Sekundärluft 27 unterteilt und wird anschliessend an die Dosiereinrichtung in getrennten Kanälen 23, 24 der Brennkammer 3 zugeführt. Die Primärluft26 gelangt über einen Kanal 24 in einen Raum 21 und von dort in einen rechteckigen, unten offenen Rahmen 16, welcher den Aschenbehälter 18 oben ringsherum umgibt. Im Rahmen 16 sind Löcher oder Schlitze 32 vorhanden, sodass die Primärluft 26 in einen flachen, relativ niedrigen Zwischenraum 22 zwischen der Oberseite des Aschenbehälters 18 und dem Feuerrost 25 gelangen kann. Im Feuerrost 25 befinden sich mehrere längliche Oeffnungen 20 durch welche die Primärluft 26 der Feuerstelle von unten zugeführt wird, wie dies durch Pfeile C angedeutet ist. Der Feuerrost 25 ist so ausgebildet, dass seine länglichen Oeffnungen 20 durch Vierkantrippen 28 in Hochkantlage begrenzt sind. Das stückige Brennmaterial, beispielsweise Holz, liegt oben auf den Rippenkanten auf. Der Raum 21 in welchen der Kanal 24 für die Primärluft 26 einmündet ist geschlossen und gegen die Aussenluft abgedichtet. Somit ist die Primärluft 26 gezwungen, den Rahmen 16 über die Schlitze 32 im wesentlichen in Horizontalrichtung in den Zwischenraum 22 einzuströmen um hernach über die Oeffnungen 20 nach oben zur Feuerstelle zu gelangen. Der oben offene Aschenbehälter 18 liegt mit seinem nach aussen abragenden Rand auf einem abgekröpften Lappen des Rahmens 16 auf.
Auch die Zufuhr von Sekundärluft 27 für die Verbrennung erfolgt ebenfalls über die Drosseleinrichtung 10. Die Sekundärluft 27 wird über zwei seitliche Kanäle 23 in metallische, stehend angeordnete Vertikalkanäle 30 geleitet, welche innerhalb der Brennkammer 3 angeordnet sind. Diese zwei nahe der Frontseite angeordneten Vertikalkanäle 30 sind an ihrem oberen Ende durch einen horizontalen Querkanal 34 miteinander verbunden. Der Querkanal 34 ist mit nach unten geneigten Auslass-Schlitzen versehen, aus welchen die Sekundärluft 27 von oben her der Brennkammer 3 zuströmen kann. Mindestens einige der im Querkanal angeordneten Schlitze können gegen die Scheibe 17 gerichtet sein, um die Rauchgase von dieser Scheibe 17 wegzulenken. Da sich die Vertikalkanäle 30 und der Querkanal im Innern der Brennkammer 3 befinden, wird die Sekundärluft vor dem Ausströmen aus den Schlitzen des Querkanales 34 vorgewärmt, was den Verbrennungsprozess begünstigt. An Stelle von zwei Vertikalkanälen 30 könnten im hintern Brennkammerbereich weitere Vertikalkanäle 30 vorhanden sein.
Im geschlossenen und abgedichteten Zustand der Scheiben 17 bzw. der Tür erfolgt die Zufuhr der Verbrennungsluft ausschliesslich durch die mittels des Schiebers 14 dosierbaren Drosseleinrichtung (10) unter Umgehung der durch die Scheibe 17 überdeckbaren Oeffnung.

Je nach Kaminhöhe können die Oeffnungsquerschnitte der Drosseleinrichtung 10 dem Kaminzug mechanisch angepasst werden oder die Oeffungsquerschnitte der Drosseleinrichtung 10 für die Verbrennungsluft lassen sich durch elektrische oder elektronische Verstellorgane regulieren und damit dem jeweiligen Kaminzug anpassen.

## Patentansprüche

1. Cheminée mit einer Brennkammer (3) die von Seitenwänden umgeben ist und eine bewegliche Scheibe (14) oder Tür vorhanden ist, mit einem Aschenbehälter unterhalb des Feuerrostes (2) und mit mindestens einer Zufuhrleitung (23,24) für die der Brennkammer (3) zuzuführenden Verbrennungsluft, wobei die Verbrennungsluft in Form von Primär und Sekundärluft (26,27) durch eine steuerbare Drosseleinrichtung (10) der Brennkammer (3) zuführbar ist, die Primärluft (26) durch einen Kanal der Brennkammer (3) von unten her zuführbar ist und für die Sekundärluft (27) mindestens ein Vertikalkanal (30) vorhanden ist, der an seinem obern Ende in einen Querkanal (34) mit Auslassöffnung einmündet, dadurch gekennzeichnet, dass die bewegliche Scheibe (14) die Brennkammer (3) frontseitig abschliesst, für die Zufuhr von Primärluft zur Brennkammer (3) ein mit Luftdurchtrittsöffnungen (32) versehener, den Aschenbehälter (18) oben umgebender Rahmen (16) vorhanden ist, der Aschenbehälter (18) mit seinem nach aussen abragenden Rand auf dem Rahmen (16) aufliegt und die Luftdurchtrittsöffnungen (32) des Rahmens (16) in einen spaltförmigen Zwischenraum (22) unterhalb des geschlitzten Feuerrostes (13) einmünden, mindestens der eine Vertikalkanal (30) im Innern der Brennkammer (3) angeordnet ist und am obern Ende in einen Querkanal (34) mit schräg nach unten gerichteten Auslassöffnungen einmündet zur Zufuhr der Sekundärluft von oben in die Brennkammer (3).

2. Cheminée nach Anspruch 1, dadurch gekennzeichnet, dass zwei seitlich angeordnete, frontnahe Vertikalkanäle (30) vorhanden sind, die oben untereinander durch den Querkanal (34) durchflussverbunden sind..

3. Cheminée nach Anspruch 1 oder 2, dadurch gekennzeichnet, dass mindestens einige der im Querkanal (34) angeordneten Auslassöffnungen als gegen die Scheibe (17) gerichtete Schlitze ausgebildet sind..

4. Cheminée nach einem der Ansprüche 1 bis 3, dadurch gekennzeichnet, dass die länglichen Oeffnungen (20) des geschlitzten Feuerrostes (25) durch Vierkantrippen (28) in Hochkantlage begrenzt sind.

## Claims

1. Fireplace having a combustion chamber (3) which is enclosed by side walls, and a movable panel (17) or door is provided, having an ash container beneath the grating (25) and having at least one feed line (23, 24) for the combustion air to be fed to the combustion chamber (3), it being possible for the combustion air to be fed in the form of primary and secondary air (26, 27) by a controllable throttle device (10) of the combustion chamber (3), it being possible for the primary air (26) to be fed by way of a duct to the combustion chamber (3) from below, and there being provided for the secondary air (27) at least one vertical duct (30) which opens, at its upper end, into a transverse channel (34) with an outlet opening, characterized in that the movable panel (14) closes off the combustion chamber (3) at the front, a frame (16) which is provided with air-passage openings (32) and encloses the ash container (18) at the top is provided for the feed of primary air to the combustion chamber (3), the ash container (18) bears on the frame (16) by means of its outwardly projecting border, and the air-passage openings (32) of the frame (16) open into a gap-like interspace (22) beneath the slotted grating (25), and the at least one vertical duct (30) is arranged in the interior of the combustion chamber (3) and, at the upper end, opens into a transverse channel (34) with obliquely downwardly directed outlet openings for the feed of the secondary air from the top into the combustion chamber (3).

2. Fireplace according to Claim 1, characterized in that provision is made for two laterally arranged vertical ducts (30), in the vicinity of the front, which are connected to one another at the top for throughflow purposes by the transverse duct (34).

3. Fireplace according to Claim 1 or 2, characterized in that at least some of the outlet openings arranged in the transverse duct (34) are designed as slots which are directed towards the panel (17).

4. Fireplace according to one of Claims 1 to 3, characterized in that the elongate openings (20) of the slotted grating (25) are bounded by box-shaped ribs (28) which are positioned on edge.

## Revendications

1. Cheminée fermé comprenant une chambre de combustion (3) qui est entourée par des parois latérales et une vitre (14) ou une porte mobile, un cendrier disposé en dessous de la grille de foyer (25) et au moins une conduite d'amenée (23,24) pour l'air de combustion à amener à la chambre de combustion (3), l'air de combustion pouvant être amené à la chambre de combustion (3) sous la forme d'air primaire et secondaire (26,27) à travers un dispositif d'étranglement (10) réglable, l'air primaire (26) pouvant être amené depuis le bas par un canal à la chambre de combustion (3) et l'air secondaire (27) étant amené par au moins un canal vertical (30) dont l'extrémité supérieure débouche dans un canal transversal (34) avec ouverture de sortie, caractérisé par le fait que la vitre mobile (14) ferme frontalement la chambre de combustion (3), que pour l'amenée de l'air primaire à la chambre de combustion (3), il est prévu un cadre (16) muni d'ouvertures de passage d'air (32) et entourant le cendrier (18) dans le haut, que le cendrier (18) repose sur le cadre (16) par son bord faisant saillie vers l'extérieur, que les ouvertures de passage d'air (32) du cadre (16) débouchent dans un espace intermédiaire (22) en forme de fente en dessous de la grille de foyer (25) fendue, que le canal vertical (30) au nombre d'au moins un est disposé à l'intérieur de la chambre de combustion (3) et débouche, à l'extrémité supérieure, dans un canal transversal (34) avec des ouvertures de sortie dirigées de façon oblique vers le bas, en vue de l'amenée de l'air secondaire depuis le haut dans la chambre de combustion (3).

2. Cheminée fermé suivant la revendication 1, caractérisé par le fait qu'il comprend deux canaux verticaux (30) disposés latéralement, à proximité de la façade, ces canaux étant reliés entre eux dans le haut par le canal transversal (34).

3. Cheminée fermé suivant la revendication 1 ou 2, caractérisé par le fait que quelques unes au moins des ouvertures de sortie disposées dans le canal transversal (34) sont réalisées sous la forme de fentes dirigées contre la vitre (17).

4. Cheminée fermé suivant l'une des revendications 1 à 3, caractérisé par le fait que les ouvertures oblongues (20) de la grille de foyer (25) fendue sont délimitées par des barreaux (28) carrés disposés de chant.
